# EUROPÄISCHE PATENTSCHRIFT

(11) **EP 1 405 151 B1**
(45) Veröffentlichungstag und Bekanntmachung des Hinweises auf die Patenterteilung: **15.09.2004**
(21) Anmeldenummer: 02760081.6
(22) Anmeldetag: 05.07.2002
(51) Int. Cl.: G06F 1/00

(54) **KENNZEICHNUNG VON GEGENSTÄNDEN**
LABELING OF OBJECTS
CARACTERISATION D'OBJETS

(30) Priorität: 06.07.2001 DE 10132299
(43) Veröffentlichungstag der Anmeldung: 07.04.2004
(73) Patentinhaber: Koenig & Bauer Aktiengesellschaft, 97080 Würzburg (DE)
(72) Erfinder: SCHASCHEK, Karl, Erich, Albert, 97289 Thüngen (DE); SCHNEIDER, Georg, 97080 Würzburg (DE)
(86) Internationale Anmeldenummer: PCT/DE2002/002471
(87) Internationale Veröffentlichungsnummer: WO 2003/005143

(56) Entgegenhaltungen:
- EP-A- 0 599 558
- DE-A- 19 849 762
- DE-A- 19 920 744

## Beschreibung

Die Erfindung betrifft ein Verfahren zur Kennzeichnung eines Gegenstandes gemäß Anspruch 1.

Die DE 196 49 337 A1 offenbart einen auf ein Trägermaterial aufgeklebten Mikrochip, welcher in einem Speicher eine fortlaufende Codenummer enthält. Weiter kann ein Verschlüsselungsalgorithmus integriert werden. Die Kommunikation erfolgt über Kontaktstellen aus leitfähigem Kunststoff.

Durch die DE 198 33 746 A1 ist ein Sicherheitspapier und ein Verfahren zur Prüfung der Echtheit offenbart, wobei ein vorgefertigter Polymerschaltkreischip während der Papierherstellung in die Papierschicht eingebracht wird. Eine beispielsweise durch Drucken auf die Papierschicht aufgebrachte Sende-/Empfangsantenne dient der Signalübertragung. Das im Chip gespeicherte Echtheitsmerkmal gibt z. B. in kodierter Form den auf dem optisch lesbaren Druckbild angegebenen Geldwert und/oder die Seriennummer wieder, so dass nach Vergleich die Echtheit festgestellt werden kann.

In der DE 199 20 744 A1 ist eine Kennzeichnung und ein Verfahren zur Kennzeichnung offenbart, wobei die Kennzeichnung einen kontaktlos auslesbaren Speicherchip aufweist, welcher eine Information und einen Algorithmus enthält, mittels dessen Information chiffrierbar ist. Anspruch 1 zeigt im Oberbegriff der Merkmale soweit zu aus dem Dokument bekannt sind.

Durch die DE 198 49 762 A1 ist ein Geldwert und/oder eine optisch erkennbare Seriennummer eines Wertpapiers zusätzlich noch in binärer Form als Echtheitsmerkmal in einem Schaltkreischip kodiert. Die beiden Merkmale werden beispielsweise nach dem Auslesen auf identität miteinander verglichen. In einem Beispiel ist der Chip als Polymerschaltkreischip hergestellt.

Der Erfindung liegt die Aufgabe zugrunde, ein Verfahren zur Kennzeichnung eines Gegenstandes zu schaffen.

Die Aufgabe wird erfindungsgemäß durch die Merkmale des Anspruchs 1 gelöst.

Ein wesentlicher Vorteil des Verfahrens zur Kennzeichnung ist es, dass Wertpapiere maschinell identifizierbar und äußerst fälschungssicher herstellbar sind.

In vorteilhafter Ausführung sind alle verwendeten Kennzeichnungen / Informationen durch Drucken auf dem Gegenstand aufbringbar, was einen erheblichen Kostenvorteil, eine hohe Produktivität bei der Herstellung und ein kontinuierliches Herstellverfahren ermöglicht. Die zu bedruckenden Gegenstände / Wertpapiere können allein durch Bedrucken im kontinuierlichen Verfahren fertiggestellt werden, ohne dass vorzufertigende Zwischenprodukte eingebracht werden müssen. Auch die Problematik der Zuordnung und Logistik von ggf. bereits vorkodierten Zwischenprodukten und einer zusätzlichen, durch Bedrucken aufgebrachten Information, ist vermindert.

Insbesondere von Vorteil ist es, dass zwei miteinander in Wechselbeziehung stehende Merkmale vorliegen. In vorteilhafter Ausführung beinhaltet eines der Merkmale einen Algorithmus, mittels welchem die Information aus dem anderen Merkmal chiffriert (ggf. dechiffriert) wird. Auch das Lesegerät verfügt über den Algorithmus, mittels welchem die Information chiffriert (ggf. dechiffriert) wird. Durch diese Verfahrensweise wird die Sicherheit erheblich gesteigert.

Ausführungsbeispiele der Erfindung sind in den Zeichnungen dargestellt und werden im folgenden näher beschrieben.

Es zeigen:
- Fig. 1: ein Ausführungsbeispiel eines Verfahrens zur Kennzeichnung;
- Fig. 2: ein illustratives Beispiel einer Vorrichtung zur Kennzeichnung und eines Verfahrens zur Prüfung der Echtheit.

Zur Kennzeichnung von Gegenständen 01, insbesondere bedruckbaren Gegenständen wie Wertpapieren 01, z. B. von Banknoten, Etiketten, Urkunden etc., wird bei der Herstellung mindestens ein als Microchip 02 bzw. eine elektromagnetisch auslesbare Schaltung 02 ausgeführtes erstes Merkmal 02 aufgedruckt (oder u. U. zwischen Schichten eingebracht). Die Schaltung 02 wird vorzugsweise aus elektrisch leitenden bzw. halbleitenden Polymeren aufgedruckt und enthält eine erste Information A.

Die Schaltung 02 kann beispielsweise eine Information zu einer bestimmten Art des Wertpapiers 01, jedoch auch eine individuelle Information zu dem vorliegenden Wertpapier 01 selbst sein bzw. enthalten.

Die Schaltung 02 bzw. die in der Schaltung 02 vorliegende Information / Kennzeichnung kann gegen Manipulation geschützt ausgeführt sein. In weiterer Ausführung kann sie jedoch auch über spezielle elektromagnetische, optische, thermische oder taktile Schreibgeräte veränderbar ausgeführt sein.

Die in der Schaltung 02 abgelegte Information ist vorteilhaft berührungslos über ein Lesegerät 03, z. B. über elektrische und/oder magnetische Signale, auslesbar. Dies kann über frequenz- oder amplitutenmodulierte Transponderschaltungen, Schwingkreise oder andere bekannte Übertragungsverfahren geschehen. Es können ggf. jedoch auch ebenfalls durch Bedrucken aufgebrachte, mit der Schaltung 02 in elektrischer Verbindung stehende Kontakte vorgesehen sein, mit welchen ein Lesegerät 03 in elektrischen Kontakt bringbar ist.

Im Ausführungsbeispiel ist zusätzlich zu der in der Schaltung 02 vorliegenden ersten Information A ein zweites, beispielsweise maschinenles- und/oder auswertbares Merkmal 04 auf dem Wertpapier 01 aufgebracht, welches eine zweite, individuelle Information C zu dem Wertpapier 01 enthält. Dies kann auch eine durch das menschliche Auge lesbare Ziffernfolge, ein Barcode oder ähnliches sein. Durch Auswertung beider Informationen A; C kann eine erhöhte Sicherheit bei der Erkennung erzielt werden. Insbesondere gilt dies, wenn die beiden Informationen A; C zueinander im Bezug stehen, und eine der Informationen A; C durch die andere ableitbar ist, oder ein Ergebnis erst durch Kombination der beiden Informationen A; C erhalten wird. Bei Deckung der beiden Informationen A; C, bzw. wenn diese als identisch bzw. zueinander zugehörig identifiziert werden, ist der Nachweis für die Echtheit (z. B. es handelt sich um eine Banknote) bzw. die Identität (es handelt sich um eine bestimmte, individuelle Banknote) erbracht.

Gemäß den nachfolgenden Ausführungsbeispielen wird eine Erhöhung der Sicherheit erreicht, indem beispielsweise in der Schaltung 02 bzw. dem Chip 02 die erste Information A einen Algorithmus A darstellt, mit welchem die zweite, beispielsweise optisch im zweiten Merkmal 04 oder in der Schaltung 02 zusätzlich vorliegende Information C zu chiffrieren bzw. zu dechiffrieren ist.

Im Ausführungsbeispiel nach Fig. 1 ist auf dem Wertpapier 01, z. B. im Bereich eines hierfür vorgesehenen Datenfeldes die zweite, maschinenles- und/oder auswertbare individuelle Information C, abgelegt, insbesondere ebenfalls aufgedruckt. Diese Information C beinhaltet vorzugsweise einen den Gegenstand 01 bzw. das Wertpapier 01 kennzeichnenden Code und zusätzlich einen Schlüssel. In der Schaltung 02 ist der Algorithmus A zur Chiffrierung implementiert.

Im in Fig. 1 schematisch dargestellten Verfahren bzw. der Vorrichtung beinhaltet das Wertpapier 01 bzw. der bedruckbare Gegenstand 01 die Schaltung 02 sowie das den Code und den Schlüssel aufweisende zweite Merkmal 04. Wird nun das Wertpapier 01 mit dem Lesegerät 03 in eine Position gebracht, in der sie miteinander wechselwirken (berührungslos oder über Kontakte) so werden zunächst durch das Lesegerät 03 die Informationen C aus dem zweiten Merkmal 04 ausgelesen. Diese Informationen C werden nun, ggf. in entsprechende elektrische und/oder elektromagnetische und/oder optische Signale gewandelt, vom Lesegerät 03 wiederum der dem Wertpapier 01 zugeordneten Schaltung 02 zugeführt, insbesondere berührungslos gesandt. Parallel hierzu werden die Informationen C im Lesegerät 03 mittels des dort vorliegenden Algorithmus A chiffriert (oder ggf. chiffrierte Daten dechiffriert). In der Schaltung 02 des Wertpapiers 01 werden die empfangenen Informationen C ebenfalls mittels des dort vorliegenden Algorithmus A chiffriert (oder ggf. chiffrierte Daten dechiffriert), und das Ergebnis C' an das Lesegerät zurückgesandt. Das aus dem ursprünglichen Code und dem Schlüssel mittels der Schaltung 02 erzeugte Ergebnis C' und das im Lesegerät 03 erzeugte Ergebnis C" werden nun miteinander verglichen. Nur bei Identität der beiden Ergebnisse C'; C" ist der Nachweis über die Authentizität erbracht. Das Wertpapier 01 ist somit als echt anerkannt, ggf. weitere im Code vorliegende Informationen über Art, Wertigkeit, Herkunft etc. können nun bei Bedarf einer weiteren Verarbeitung zugeführt werden.

Im illustrations Beispiel nach Fig. 2 sind die den Code und den Schlüssel enthaltenden Informationen C in der Schaltung 02 selbst oder zumindest mit der Schaltung 02 in Verbindung stehenden Speicher, z. B. in einem Lesespeicher, implementiert. Demselben Prinzip aus dem Ausführungsbeispiel gemäß Fig. 1 folgend, werden diese Informationen C (Code und Schlüssel) sowohl in der Schaltung 02 des Wertpapiers 01, als auch nach deren Übermittlung im Lesegerät 03 chiffriert. Wieder werden die beiden so entstehenden Ergebnisse C'; C" miteinander verglichen, um die Authentizität zu prüfen und z. B. die als authentisch verifizierten Daten des das Wertpapier 01 ausweisenden Codes ggf. weiter zu verarbeiten.

Der die Information C enthaltende Speicher und/oder der den Algorithmus A enthaltende Bereich der Schaltung 02 kann bzw. können als EPROM ausgeführt sein, welchem die Information C und/oder A nach dem Drucken der Schaltung 02 mit dem Polymer durch Dotierung oder gezieltes Entfernen von leitenden Strukturen eingeprägt werden kann.

Die oben und in den Figuren 1 und 2 verwendeten aktiven Begriffe "Senden" bzw. "Übermitteln" werden hier gleichbedeutend mit einem passiven "ausgelesen werden" verwendet, welches beispielsweise durch das Lesegerät 03 induzierte Signale beinhaltet.

Das Aufbringen beider Merkmale 02; 04 bzw. beider Informationen A; C (z. B. Schaltung 02 und zweite Information C) erfolgt vorzugsweise durch Bedrucken.

### Bezugszeichenliste

- 01: Gegenstand, Wertpapier
- 02: Chip, Microchip, Schaltung, Merkmal, erstes
- 03: Lesegerät
- 04: Merkmal, zweites

- A: Information, erste, Algorithmus
- C: Information, zweite
- C': Ergebnis
- C": Ergebnis

## Patentansprüche

1. Verfahren zur Kennzeichnung eines bedruckbaren, mindestens eine elektromagnetisch auslesbare Schaltung (02) und eine erste Information (C) aufweisenden Gegenstandes, wobei die erste Information (C) als maschinenlesund/oder auswertbares Merkmal (04) auf dem Gegenstand (01) in einem von der Schaltung (02) verschiedenen Datenfeld ausgebildet wird, **dadurch gekennzeichnet, dass** in die Schaltung (02) eine einen Algorithmus (A) darstellende zweite Information (A) implementiert wird, und dass die erste Information (C) und die zweite Information (A) derart miteinander in Wechselbeziehung stehen, dass mittels der zweiten Information (A) die erste Information (C) chiffriert oder dechiffriert wird.

2. Verfahren zur Kennzeichnung nach Anspruch 1, **dadurch gekennzeichnet, dass** die chiffrierte Information (C') an ein Lesegerät (03) ausgebbar bzw. von demselben auslesbar ist.

3. Verfahren zur Kennzeichnung nach Anspruch 1, **dadurch gekennzeichnet, dass** die Schaltung (02) sowie das auswertbare Merkmal (04) auf den Gegenstand aufgedruckt ist.

4. Verfahren zur Kennzeichnung nach Anspruch 1, **dadurch gekennzeichnet, dass** die Information (C) einen den Gegenstand (01) charakterisierenden Code sowie einen Schlüssel für den Algorithmus (A) enthält.

5. Verfahren nach Anspruch 1, **dadurch gekennzeichnet, dass** das maschinenlesund/oder auswertbare Merkmal (04) auf den Gegenstand aufgedruckt wird.

6. Verfahren nach Anspruch 1, **dadurch gekennzeichnet, dass** auf den Gegenstand (01) aus elektrisch leitenden bzw. halbleitenden Polymeren die Schaltung (02) mit dem Algorithmus (A) auf dem Gegenstand (01) durch Drucken aufgebracht wird.

7. Verfahren nach Anspruch 6, **dadurch gekennzeichnet, dass** der Algorithmus (A) bzw. die Information (A) durch Dotierung oder gezieltes Entfernen von leitenden Strukturen eingeprägt werden.

## Claims

1. Method of identifying a printable object having at least one circuit (02) that can be read out electromagnetically and a first item of information (C), the first item of information (C) being formed as a feature (04) which can be read and/or evaluated by machine on the object (01) in a data field which is different from the circuit (02), **characterized in that**, in the circuit (02), a second item of information (A) representing an algorithm (A) is implemented, and **in that** the first item of information (C) and the second item of information (A) are in a mutual relationship with each other such that the first item of information (C) is encrypted or decrypted by means of the second item of information (A).

2. Identification method according to Claim 1, **characterized in that** the encrypted item of information (C') can be output to a reader (03) or can be read out by the same.

3. Identification method according to Claim 1, **characterized in that** the circuit (02) and the feature (04) that can be evaluated are printed on to the object.

4. Identification method according to Claim 1, **characterized in that** the item of information (C) contains a code characterizing the object (01) and a key for the algorithm (A).

5. Method according to Claim 1, **characterized in that** the feature (04) that can be read and/or evaluated by machine is printed onto the object.

6. Method according to Claim 1, **characterized in that** the circuit (02) with the algorithm (A) on the article (01) is applied to the article (01) from electrically conductive or semiconductive polymers by means of printing.

7. Method according to Claim 6, **characterized in that** the algorithm (A) and the item of information (A) are impressed by means of doping or specific removal of conductive structures.

## Revendications

1. Procédé de caractérisation d'un objet imprimable, présentant au moins un circuit (02), pouvant être lu de façon électromagnétique, et une première information (C), la première information (C) étant réalisée sous la forme de caractéristique (04), pouvant être lue par machine et/ou pouvant être évaluée, sur l'objet (01), dans un champ de données différent du circuit (02), **caractérisé en ce que**, dans le circuit (02), est mis en oeuvre une deuxième information (A), représentant un algorithme (A) et **en ce que** la première information (C) et la deuxième information (A) sont placées en relation mutuelle entre elles, de manière que la première information (C) soit chiffrée ou déchiffrée, à l'aide de la deuxième information (A).

2. Procédé de caractérisation selon la revendication 1, **caractérisé en ce que** l'information chiffrée (C') peut être éditée sur un appareil de lecture (03), respectivement être leur par celui-ci.

3. Procédé de caractérisation selon la revendication 1, **caractérisé en ce que** le circuit (02), ainsi que la caractéristique (04) évaluable, sont imprimés sur l'objet.

4. Procédé de caractérisation selon la revendication 1, **caractérisé en ce que** l'information (C) contient un code caractérisant l'objet (01), ainsi qu'une clé pour l'algorithme (A).

5. Procédé de caractérisation selon la revendication 1, **caractérisé en ce que** la caractéristique (04), pouvant être lue par machine et/ou pouvant être évaluée, est imprimée sur l'objet.

6. Procédé de caractérisation selon la revendication 1, **caractérisé en ce que**, sur l'objet (01), est appliqué par impression, à partir de polymères conducteurs ou semi-conducteurs de l'électricité, le circuit (02), avec l'algorithme (A), sur l'objet (01).

7. Procédé de caractérisation selon la revendication 6, **caractérisé en ce que** l'algorithme (A), respectivement l'information (A) sont inculqués par dopage de points ou par enlèvement à dessein de structures conductrices.
